# EUROPÄISCHE PATENTSCHRIFT

(11) **EP 2 427 162 B1**
(45) Veröffentlichungstag und Bekanntmachung des Hinweises auf die Patenterteilung: **16.07.2014**
(21) Anmeldenummer: 10747790.3
(22) Anmeldetag: 06.05.2010
(51) Int. Cl.: A61H 39/00

(54) **AKUPUNKTURKÖRPER, INSBESONDERE AKUPUNKTURNADEL**
ACUPUNCTURE BODY, PARTICULARLY ACUPUNCTURE NEEDLE
ACCESSOIRE D'ACUPUNCTURE, EN PARTICULIER AIGUILLE D'ACUPUNCTURE

(30) Priorität: 08.05.2009 DE 102009021214
(43) Veröffentlichungstag der Anmeldung: 14.03.2012
(73) Patentinhaber: Centro de Medicina Neuro-regenerativa, S. L., 46004 Valencia (ES)
(72) Erfinder: WERTH, Ulrich, E-46005 Valencia (ES); SCHMIDT, Karlheinz, 72810 Gomaringen (DE)
(74) Vertreter: Kietzmann, Manfred
(86) Internationale Anmeldenummer: PCT/DE2010/000540
(87) Internationale Veröffentlichungsnummer: WO 2010/127672

(56) Entgegenhaltungen:
- EP-A2- 1 900 330
- DE-A1- 10 259 642
- DE-A1- 19 804 246
- JP-A- 2 021 877
- JP-A- 2003 116 960
- KR-A- 20080 018 368
- RU-C1- 2 074 699
- US-A1- 2005 049 632
- US-A1- 2008 157 421

## Beschreibung

Die Erfindung betrifft einen Akupunkturkörper nadelartiger Form, der zur permanenten oder temporären Applikation in lebendes Gewebe eingesetzt wird und der durch seine erhöhte Wirksamkeit auf den oder die jeweiligen Akupunkturpunkte den erzielbaren therapeutischen Effekt der Akupunktur verbessert.

Die Erfindung reiht sich damit ein in das Feld der Forschungsergebnisse, bei denen periphere Nervenstimulationen nachweislich zu therapeutischen Effekten führen.

So konnte im Rahmen einer Studie der Duke Universität North Carolina (USA), die in Zusammenarbeit mit der ETH Lausanne (EPFL)durchgeführt wurde, nachgewiesen werden, dass mit einer auf das Rückenmark wirkenden Elektrostimulations-methode die Parkinsonkrankheit wirksam behandelt werden kann. Auf das mit erheblichen Risiken verbundene Einpflanzen von Elektroden in das Gehirn, wie dies bisher bei der tiefen Hirnstimulation der Fall war, kann bei Anwendung dieser Methode verzichtet werden. Stattdessen wird das Rückenmark mit einem kleinen tragbaren Generator verkabelt, der schwache Stromsignale aussendet (vgl. Sience, Bd. 323, S.1578-1582).

Der Stand der Technik bietet auch eine Reihe von Anregungen zur Erhöhung der Wirksamkeit von Akupunkturnadeln und von Akupunkturimplantaten.

So wird in der DE 32 20 718 A1 vorgeschlagen, für die Behandlung magnetische Akupunkturnadeln einzusetzen. Aus der DE 101 47 450 A1 ist es bekannt, auf Akupunkturimplantate berührungslos mittels eines Magnetfeldes, eines elektrischen Feldes oder eines Schallfeldes einzuwirken, um zusätzliche Stimulierungen der Akupunkturpunkte zu erreichen.

In der DE 20 2008 013 068 U1 wird eine Akupunkturnadel mit einem flexiblen Griff beschrieben, mit dessen Hilfe die Akupunkturnadel in Schwingungen versetzbar sein soll. In eine ähnliche Richtung zielt die Akupunkturnadel nach DE 10 2008 014 503 A1, bei der an einem Kopfteil angeordnete Vorsprünge, die die stimulierende Wirkung erzeugen, mit parallel zur Haut verlaufenden Schwingungen beaufschlagt werden können.

Im Gegensatz zu diesen technischen Lösungen, die eine zusätzliche Stimulierung durch eine Bewegung der Akupunkturnadel oder des Akupunkturimplantates erreichen, widmet sich eine zweite Gruppe von Entwicklungen der konstruktiven Ausbildung von ausschließlich den Akupunkturnadeln selbst.

In der EP 1 586 293 A1 wird eine Akupunkturnadel beschrieben, deren Schaft wenigstens teilweise mit einer Oberflächenstruktur versehen ist, wobei diese bevorzugt als reliefartige Struktur und/oder als eine mit Vertiefungen versehene Struktur ausgeführt sein soll. Alternativ können auch eine Rille und/oder schrauben- linienförmige und/oder eine ringförmige Oberflächenstruktur vorgesehen sein. Ferner wird auf rautenförmige Schaftvertiefungen verwiesen und auf symmetrische oder asymmetrische Oberflächen-strukturen.

Diese im EP 1 586 293 A1 benannten Oberflächenstrukturen beziehen sich dabei auf solche, die während des Formgebungsprozesses der Nadel in diese eingebracht werden und sind somit als im Makrobereich liegende Verformungen und sich daraus ergebende Oberflächenstrukturen zu definieren. Der Recherchebericht zur EP 1 586 293 A1 enthält weitere Nachweise zur Strukturierung der Nadeloberfläche im Makrobereich.

Aufgabe der Erfindung ist es, die Wirksamkeit von Akupunkturnadeln weiter zu erhöhen. Gelöst wird diese Aufgabe mit den Merkmalen des Anspruches 1, vorteilhafte Ausgestaltungen sind Gegenstand der Unteransprüche.

Es wurde im Ergebnis umfangreicher Untersuchungen festgestellt, dass die Wirksamkeit von Akupunkturnadeln auch durch Strukturierungen der Oberfläche im Mikro-und im Nanobereich erhöht werden kann. Damit eröffnet sich die grundsätzliche Möglichkeit der Nutzung von Technologien, die in der Vergangenheit mit einer völlig konträren Funktion benutzt wurden, nämlich solchen, die die Gewebeverträglichkeit und das Verwachsen von Knochen- und Muskelgewebe mit Implantaten aus Metall oder Keramik verbessern. Insoweit wird mit der vorliegenden Erfindung für derartige Materialien und Technologien ein bisher unbekannter Wirkungs-Mittel-Zusammenhang offenbart, eine neue Lehre zum technischen Handeln vermittelt.

Erfindungsgemäß ist bei einem Akupunkturkörper nadelartiger Form, der temporär mit einem Abschnitt des Akupunkturkörpers in lebendes Gewebe oder der als Implantat dauerhaft in lebendes Gewebe einsetzbar ist, vorgesehen, dass mindestens in einem Teilbereich der Oberfläche des in das Gewebe einsetzbaren Akupunkturkörpers dessen Grenzfläche zu der den Akupunkturpunkt darstellenden Perforation eines Gefäss-Nerven-Bindegewebsbündels der oberflächlichen Körperfaszie ¹⁾ eine Gestaltabweichung mit einer mittleren Rauhtiefe aus dem Bereich von 0,01 µm - 250 µm aufweist, wobei zwischen der Grenzfläche und dem jeweiligen Gefäss-Nerven-Bindegewebsbündel im eingesetzten Zustand eine biologische Wechselwirkung in Form von Reizreflexen besteht.
1) H. Heine, Anatomische Strukturen der Akupunkturpunkte, Deutsche Zeitschrift für Akupunktur, 2/1988, S. 26, 30

Die Grenzfläche im Sinne dieser Erfindung weist bedingt durch die beanspruchte Rauheit stets eine Tiefe auf, die mindestens die Ausbildung der mittleren Rautiefe aus dem Bereich von 0,01 µm - 250 µm gestattet. Zum besseren Verständnis wird der Begriff Grenzfläche nachfolgend beibehalten, obwohl es sich mathematisch gesehen um die äußere Schicht oder eine Beschichtung des Akupunkturkörpers handelt.

Während in Asien der Wirkmechanismus der Akupunktur nach wie vor als energetisch-qualitative Lebenskraft-Konzepte verstanden wird, gibt die westliche Forschung der biologisch-quantitativen Deutung als Reiz-Reflextherapie den Vorrang. In diesem Sinn ist der verwendete Begriff biologische Wechselwirkung zu - verstehen.

Bei den vorgeschlagenen Gestaltabweichungen werden bevorzugt solche vierter und höherer Ordnung genutzt, also Rauheiten in Form von Riefen, Schuppen, Kuppen aber auch

Rauheiten der Gefügestruktur und des Gitteraufbaues wie sie in der DIN 4760 systematisiert sind.

Dabei ist es nicht nur möglich, sondern bei besonderen Ausführungen sogar vorteilhaft, wenn diese Rauheiten in Kombination mit anderen die Grenzschicht charakterisieren.

Die erfindungsgemäß strukturierten Oberflächen können also auch zusätzlich zu einer makrostrukturierten Oberfläche mindestens eine Beschichtung mit einer mikro- und/oder nanostrukturierten Grenzfläche zum lebenden Gewebe aufweisen.
Möglich ist es auch, Teilbereiche, auch aneinandergrenzende mit unterschiedlichen Gestaltabweichungen in der Rauhtiefe auszustatten.

Bei einer weiteren Ausführung ist vorgesehen, dass bei der Grenzfläche einer Beschichtung aus einer groben Mikrostruktur (Strukturgröße > 20 µm) mindestens abschnittsweise eine feinere Mikrostruktur (Strukturgröße 0,5-20 µm) überlagert ist oder der groben Mikrostruktur mindestens abschnittsweise eine feinere Mikrostruktur und beiden Strukturen noch mindestens abschnittsweise eine Nanostruktur (Strukturgröße 10-500 nm) überlagert ist. Verfahrenstechnisch lassen sich derartige Strukturen z.B. herstellen, indem ein metallischer Grundkörper in einen Elektrolysebad pulsierend mit einem Strom beaufschlagt wird, wobei das Elektrolysebad mit speziellen Ionen versetzt ist.

Innerhalb der oben genannten Gestaltabweichung mit einer mittleren Rauhtiefe aus dem Bereich von 0,01 µm - 250 µm haben sich als vorteilhaft mittlere Rauhtiefen der Grenzfläche von 0,5 µm - 100 µm und von 5 µm - 80 µm erwiesen.

Die Gestaltabweichungen in der Grenzfläche des nadelartigen Akupunkturkörpers können dabei den Nadelschaft oder die Spitze oder davon Teilabschnitte umfassen, vorzugsweise den Schaft und die Spitze oder jeweils Teilabschnitte, um bei der Akupunktur den Grenzflächenkontakt mit dem jeweiligen Gefäss-Nerven-Bindegewebsbündel optimal sicherzustellen.

Die Akupunkturkörper lassen sich sowohl aus einem mit Gestaltabweichungen versehenen Draht durch Ablängen und Anformen der Spitze herstellen als auch durch eine die Gestaltabweichungen erzielende Behandlung von nadelartigen Grundkörpern.
Bei im Querschnitt dünnen Drähten kann das Anformen der Spitze direkt beim Ablängen vorgenommen werden oder auf das Anformen der Spitze kann gänzlich verzichtet werden.

Der Draht oder die Grundkörper müssen dabei nicht unbedingt als Vollkörper ausgebildet sein. Vielmehr sieht eine vorteilhafte Ausbildung auch vor, dass der Draht oder der nadelartige Grundkörper aus Metallfäden, die durch Zwirnen oder Kräuseln und/oder vorzugsweise durch Diffusionsverschweißen punktuell miteinander verbundenen sind, besteht.

Die Oberfläche eines solchen nadelartigen, aus Metallfäden, die durch Zwirnen oder Kräuseln und/oder vorzugsweise durch Diffusionsverschweißen punktuell miteinander verbunden
sind, hergestellten Akupunkturkörpers kann bei einer derartigen Ausführung bereits allein Grenzfläche mit den

beanspruchten Gestaltabweichungen sein und/oder es erfolgt zumindest in Teilbereichen eine zusätzliche mikro- und/oder nanostrukturierte Beschichtung.

Bei weiteren Ausführungen ist vorgesehen, dass die Grenzfläche mit einer Gestaltabweichung die Oberfläche eines nadelartigen durch Sintern hergestellten Akupunkturkörpers ist oder dass die Grenzfläche die Oberfläche eines nadelartigen durch Unterkühlen einer Metallschmelze hergestellten Akupunkturkörpers ist.

Beim Unterkühlen einer Metallschmelze wird u.a. der Effekt genutzt, dass unter bestimmten Abkühlbedingungen eine Kristallisation von Dendriten erfolgt, die nachfolgend fragmentieren. Die daraus resultierende Mikrostruktur ist entweder feinkörnig äquiaxial oder grobkörnig dendritisch. Beide Strukturen können der erfindungsgemäß vorgesehenen Grenzfläche entsprechen.

Ferner wird bei einer weiteren Ausführung vorgeschlagen, dass die Grenzfläche aus einer abrasiven Oberflächenschicht besteht, die die mittleren Rauhtiefen aus dem Bereich von 0,01 µm - 250 µm aufweist.

Neben den eingangs genannten allgemeinen Gestaltabweichungen vierter und höherer Ordnung mit deren zugehörigen genormten Rauhigkeitskennwerten haben sich Akupunkturkörper bewährt, deren Oberfläche durch eine räumliche Fraktalität gekennzeichnet ist.

Das bedeutet, dass die Grenzfläche ein geometrisches Muster mit einem hohen Maß an Selbstähnlichkeit aufweist. Das ist beispielsweise der Fall, wenn die einzelnen Objekte der Grenzfläche aus mehreren verkleinerten Kopien ihrer selbst bestehen, was bereits die Rauhigkeit ausmachen kann.
Dabei geht es bei der Gestaltabweichung der Oberfläche bei den Akupunkturkörpern nicht ausschließlich um eine strenge Fraktalität, sondern eine statistische Selbstähnlichkeit ist durchaus als ausreichend anzusehen.

Unter dem Gesichtspunkt des Verständnisses des Wirkmechanismus der Akupunktur als Reiz-Reflextherapie und deren Verbesserung durch die erfindungsgemäßen Lösungen sind aus der Vielfalt der Fraktale insbesondere solche interessant, bei denen die Grenzfläche mit kantigen und/oder schuppigen, nach außen weisenden Begrenzungsrändern von Fraktalen ausgeführt sind und/oder bei denen die fraktal ausgebildete Grenzfläche über Spitzen verfügt.

Bei einer bevorzugten Ausführung sind die fraktal ausgebildeten Grenzflächen der Kochkurve in einer der 3. bis 5. Iteration angenäherten ausgebildet, ohne dass die Erfindung darauf beschränkt ist.

Soweit die Grenzfläche als Beschichtung ausgebildet ist, ist in vorteilhaften Ausführungen materialseitig vorgesehen,
dass die Grenzfläche aus einem inerten Material (Iridiumoxid, Niobiumoxid, Titannitrid) oder aus einer inerten keramikartigen Struktur oder aus einem glasartigen oder polymeren Material oder einer Kombination daraus ausgebildet ist oder
dass die Grenzfläche als Beschichtung aus Gold, Platin, A1, Cu, Iridium, Palladium oder rostfreiem Stahl oder deren Legierungen ausgebildet ist oder
dass die Grenzfläche als Beschichtung aus IrOx, TiN, Platin-Black, Platin-Gray, Nanoröhrchen ausgebildet ist oder
dass die Grenzfläche aus einer porösen Titanbeschichtung besteht, bei der grobes Titanpulver auf einen reinen Titankern aufgesintert ist oder
dass als Grenzfläche gemahlenes Titannitridpulver aus kantigen Partikeln auf eine nadelartigen Grundkörper aufgesintert ist.

Verfahrensseitig lässt sich die Grenzfläche herstellen, indem die die Grenzfläche bildende Schicht mittels reaktiver Kathodenzerstäubung (CVD, PVD oder MOCVD) oder thermischen Spritzverfahren oder Ionenplattierung oder einer Dünnschichttechnologie aufgebracht ist.

So können beim thermischen Spritzen die Verfahrensparameter so gewählt werden, dass die Partikel eines Schichtwerk-stoffes nur kurzzeitig erhitzt werden, wobei sie höchstens teilweise aufschmelzen und beim Auftreffen auf den Grundkörper des Akupunkturkörpers rasch abgeschreckt werden. So bleibt die rauhe Oberfläche der Spritzkörper erhalten, was zu einer rauhen Oberfläche des Akupunkturkörpers führt.
In einem speziellen Verfahren erfolgt ein Beschichten mit Coumpoundpartikeln mittels Vakuum-Plasma-Spritzen. Zur Erzeugung der Coumpoundpartikel erfolgt ein Compoundieren von Titanpartikeln (kantiges Ti-Pulver mit einer Korngröße > 150 µm vorzugsweise > 200 µm) mit einem Additiv , insbesondere einem Sinterhilfsmittel (Silizium oder Cobalt), das mit Titan oder einer Legierung daraus ein Eutektikum bildet und das bei niedriger Temperatur schmilzt als reines Titan.

Neben auftragenden Verfahren lassen sich die erfindungsgemäße Grenzfläche auch durch Abtragungsverfahren herstellen.
Ein bevorzugtes mechanisches Abtrageverfahren ist der Beschuss mit Partikeln z.B. in einer Größenordnung von 50 µm und Drücken um 3 bar.
Ebenso ist die Grenzfläche durch Ätzverfahren z.B. unter Verwendung von Säuren oder Laugen herstellbar. Insbesondere auch fraktale Grenzflächen sind durch Ätzverfahren vorteilhaft herstellbar.

In weiterer Ausgestaltung des Akupunkturkörpers wird vorgeschlagen, dass die Grenzfläche der Beschichtung über elektrisch und/oder chemisch differenzierbare Eigenschaften verfügt.

Die Grenzfläche kann dabei eine anisotrope Ladungsverteilung über die Fläche aufweisen, so dass eine Wechselwirkung mit den elektrischen Potentialen der Zellen des Gefäss-Nerven-Bindegewebsbündels der oberflächlichen Körperfaszie besteht.

Eine elektrische Differenzierbarkeit der Grenzfläche ist auch durch Dotierung der Grenzfläche mit unterschiedlichen Metallen bewirkbar.

Ebenso ist vorgesehen, dass durch die Anwendung von Halbleitertechnologien in der Grenzfläche elektrische Potentiale bzw. Stromflüsse induzierbar sind.

Um zu verhindern, dass bei bestimmten Grenzflächenstrukturen Verletzungen und Entzündungen der Haut auftreten, die das Behandlungsergebnis infrage stellen könnten, ist bei einer weiteren Ausführung vorgesehen, dass die erfindungsgemäß ausgebildete Grenzfläche als Gleitmittel mit einem bioresorbierbaren oder biologisch abbaubaren Überzug versehen ist.

Durch den bioresorbierbaren oder biologisch abbaubaren Überzug ist in weiterer Ausgestaltung des Akupunkturkörpers auch ein zeitlich gesteuerter Wirkungseintritt und/oder Wirkungsverlauf der Grenzfläche auf das jeweilige Gefäss-Nerven-Bindegewebsbündel erreichbar.

Während bisher jeweils nur ein Akupunkturkörper und dessen Grenzflächenausbildung beschrieben wurde, sieht eine weitere Ausgestaltung vor, dass zwei oder mehr Akupunkturkörper zu einem Bündel zusammengefasst und gleichzeitig in das lebende Gewebe einbringbar sind, wobei bevorzugt Akupunkturkörper mit unterschiedlichen Rauheiten der Grenzflächen bei einem Bündel einsetzbar sind.

Anhand der in den Zeichnungen dargestellten Ausführungen soll der Akupunkturkörper erläutert werden. Es zeigen
- Fig. 1: den Akupunkturkörper in einem Längsschnitt,
- Fig. 2: ein Ausschnitt der Grenzfläche,
- Fig. 3: den Akupunkturkörper im Querschnitt,
- Fig. 4: eine fraktale Grenzfläche und
- Fig. 5: einen Schnitt einer fraktalen Grenzfläche.

In den **Fig. 1** bis **3** ist ein Akupunkturkörper 1 in verschiedenen Ansichten dargestellt, in einem Längsschnitt, in einem Ausschnitt der Grenzfläche 2 und in **Fig. 3** im Querschnitt. Der temporär mit einem Abschnitt des Akupunkturkörpers 1 oder der als Implantat dauerhaft in lebendes Gewebe einsetzbare Akupunkturkörper 1 besteht aus dem Schaft 4 und der Spitze 5, die den Grundkörper 3 bildenden.
Mindestens in einem Teilbereich der Oberfläche des in das Gewebe einsetzbaren Akupunkturkörpers 1, hier der Schaft 4 und die Spitze 5, ist der Akupunkturkörper 1 mit einer Beschichtung versehen, deren Grenzfläche 2 zu der den Akupunkturpunkt darstellenden Perforation eines Gefäss-Nerven-Bindegewebsbündels der oberflächlichen Körperfaszie eine Gestaltabweichung mit einer mittleren Rauhtiefe aus dem Bereich von 0,01 µm - 250 µm aufweist, wobei zwischen der Grenzfläche und dem jeweiligen Gefäss-Nerven-Bindegewebsbündel im eingesetzten Zustand eine biologische Wechselwirkung in Form von Reizreflexen besteht.
Die Grenzfläche 2 besteht hier beispielhaft aus einer porösen Titanbeschichtung, bei der grobes Titanpulver auf einen reinen Titankern aufgesintert ist.

In den **Fig. 4** und **5** ist die Grenzfläche 2 fraktal ausgebildet ist. Die Grenzfläche 2 ist mit kantigen und/oder schuppigen, nach außen weisenden Begrenzungsrändern der Fraktale 6 ausgeführt und kann auch über Spitzen verfügen.

**Fig. 5** zeigt dabei in einem Schnitt eine fraktal ausgebildete Grenzfläche 2, die der Kochkurve in der 4. Iteration angenähert ist.

Die Akupunkturkörper 1 dienen neben den bekannten Indikationen bevorzugt der Zweckbestimmung der Implantatakupunktur am Ohr im Rahmen der Behandlung neurologischer Erkrankungen.

## Patentansprüche

1. Akupunkturkörper nadelartiger Form, der temporär mit einem Abschnitt des Akupunkturkörpers (1) in lebendes Gewebe oder der als Implantat dauerhaft in lebendes Gewebe einsetzbar ist, wobei
mindestens in einem Teilbereich der Oberfläche des in das Gewebe einsetzbaren Akupunkturkörpers (1) dessen Grenzfläche (2) zu der den Akupunkturpunkt darstellenden Perforation eines Gefäss-Nerven-Bindegewebsbündels der oberflächlichen Körperfaszie eine Gestaltabweichung vorhanden ist, **dadurch gekennzeichnet, dass** die Gestaltabweichung Rauheiten in Form von Seluppen, Kuppen und/oder fraktaber Geometric mit einer mittleren Rauhtiefe aus dem Bereich von 0,01 µm-250 µm aufweist, so dass zwischen der Grenzfläche (2) und dem jeweiligen Gefäss-Nerven-Bindegewebsbündel im eingesetzten Zustand eine biologische Wechselwirkung in Form von Reizreflexen besteht.

2. Akupunkturkörper nach Anspruch 1, **dadurch gekennzeichnet, dass**
bei einem Grundkörper (3), bestehend aus einem Nadelschaft (4) und einer Spitze (5) oder bestehend nur aus einem Nadelschaft (4), die Grenzfläche (2) den Nadelschaft (4) oder die Spitze (5) oder davon Teilabschnitte umfasst, vorzugsweise aber den Nadelschaft (4) und die Spitze (5) oder jeweils Teilabschnitte davon.

3. Akupunkturkörper nach einem der Ansprüche 1 oder 2, **dadurch gekennzeichnet,**
**dass** der nadelartige Grundkörper (3) aus Metallfäden, die durch Zwirnen oder Kräuseln und/oder vorzugsweise durch Diffusionsverschweißen punktuell miteinander verbunden sind, besteht.

4. Akupunkturkörper nach einem der Ansprüche 1 bis 3, **dadurch gekennzeichnet,**
**dass** die Grenzfläche (2) als Beschichtung auf einen nadelartigen Grundkörper (3) aufgebracht ist, wobei vorzugsweise der nadelartige Grundkörper (3) eine makrostrukturierte Oberfläche mit einer beschichteten Grenzfläche (2) aufweist.

5. Akupunkturkörper nach einem der Ansprüche 1 bis 4, **dadurch gekennzeichnet, dass**
die Grenzfläche (2) die Oberfläche eines nadelartigen durch Sintern hergestellten Akupunkturkörpers (1) ist oder die Grenzfläche (2) die Oberfläche eines nadelartigen durch Unterkühlen einer Metallschmelze hergestellten Akupunkturkörpers (1) ist oder die Grenzfläche (2) die Oberfläche eines nadelartigen aus Metallfäden hergestellten Akupunkturkörpers (1) ist, wobei die Metallfäden durch Zwirnen oder Kräuseln und/oder vorzugsweise durch Diffusionsverschweißen punktuell miteinander verbunden sind.

6. Akupunkturkörper nach Anspruch 1, **dadurch gekennzeichnet, dass**
die fraktal ausgebildete Grenzfläche (2) der Kochkurve in einer der 3. bis 5. Iteration angenähert ist und/oder die fraktal ausgebildete Grenzfläche (2) über Spitzen verfügt und/oder die Grenzfläche (2) mit kantigen und/oder schuppigen, nach außen weisenden Begrenzungsrändern von Fraktalen (6) ausgeführt ist.

7. Akupunkturkörper nach einem der Ansprüche 1 bis 6, **dadurch gekennzeichnet, dass**
bei der Grenzfläche (2) einer Beschichtung aus einer groben Mikrostruktur mit einer Strukturgröße > 20 µm eine feinere Mikrostruktur mit einer Strukturgröße 0,5-20 µm überlagert ist oder der groben Mikrostruktur eine feinere Mikrostruktur und beiden Strukturen noch eine Nanostruktur mit einer Strukturgröße 10-500 nm überlagert ist.

8. Akupunkturkörper nach einem der Ansprüche 1 bis 4, **dadurch gekennzeichnet, dass**
die Grenzfläche (2) aus einer abrasiven Oberflächenschicht besteht, bei der gemahlenes Titannitridpulver aus kantigen Partikeln auf eine nadelartigen Grundkörper aufgesintert ist oder bei der grobes Titanpulver auf einen reinen Titankern aufgesintert ist zum Erhalt einer porösen Titanbeschichtung oder bei der die Beschichtung aus einem inerten Material, Iridiumoxid, Niobiumoxid, Titannitrid oder aus einer inerten keramikartigen Struktur oder aus einem glasartigen oder polymeren Material oder einer Kombination daraus gebildet ist oder die Beschichtung aus IrOx, TiN, Platin-Black, Platin-Gray, Nanoröhrchen ausgebildet ist,

9. Akupunkturkörper nach einem der Ansprüche 1 bis 6, **dadurch gekennzeichnet, dass**
die Grenzfläche (2) hergestellt ist, indem die Oberfläche von gesinterten Partikeln nachträglich aufgerauht ist, vorzugsweise durch nasschemisches Ätzen.

10. Akupunkturkörper nach einem der Ansprüche 1 bis 9, **dadurch gekennzeichnet, dass**
die Grenzfläche (2) hergestellt ist durch ein Abtragungsverfahren vorzugsweise durch ein Ätzverfahren.

11. Akupunkturkörper nach einem der Ansprüche 1 bis 10, **dadurch gekennzeichnet, dass**
die mittlere Rauhtiefe der Grenzfläche (2) im Bereich von 0,5 µm-100 µm liegt und vorzugsweise eine mittlere Rauhtiefe im Bereich von 5 µm - 80 µm aufweist.

12. Akupunkturkörper nach einem der Ansprüche 1 bis 11, **dadurch gekennzeichnet, dass**
die Grenzfläche (2) über elektrisch und/oder chemisch differenzierbare Eigenschaften verfügt.

13. Akupunkturkörper nach Anspruch 12, **dadurch gekennzeichnet, dass**
die Grenzfläche (2) eine anisotrope Ladungsverteilung über die Fläche aufweist und eine Wechselwirkung mit den elektrischen Potentialen der Zellen des Gefäss-Nerven-Bindegewebsbündels der oberflächlichen Körperfaszie besteht.

14. Akupunkturkörper nach Anspruch 12 oder 13, **dadurch gekennzeichnet, dass**
die elektrische bzw. chemische Differenzierbarkeit der Grenzfläche (2) durch Dotierung der Grenzfläche (2) mit unterschiedlichen Metallen bewirkt ist.

15. Akupunkturkörper nach einem der Ansprüche 12 bis 14, **dadurch gekennzeichnet, dass**
durch die Anwendung von Halbleitertechnologien in der Grenzfläche (2) Stromflüsse induzierbar sind.

16. Akupunkturkörper nach einem der Ansprüche 1 bis 15, **dadurch gekennzeichnet, dass**
die Grenzfläche (2) als Gleitmittel mit einem bioresorbierbaren oder biologisch abbaubaren Überzug versehen ist, wobei
durch den bioresorbierbaren oder biologisch abbaubaren Überzug ein zeitlich gesteuerter Wirkungseintritt und/oder Wirkungsverlauf der Grenzfläche (2) auf das jeweilige Gefäss-Nerven-Bindegewebsbündel bewirkbar ist.

## Claims

1. An acupuncture body having a needle-like shape which can be temporarily inserted in living tissue with a section of the acupuncture body (1) or permanently inserted in living tissue as an implant, wherein
at least in a partial region of the surface of the acupuncture body (1) that can be inserted in the tissue, the boundary surface (2) thereof with the perforation of a vessel-nerve-connecting-tissue bundle of the superficial body fascia constituting the acupuncture point exhibits a different design, **characterized in that**
said different design has a roughness in the form of scales, cones and/or fractal geometry with an average peak-to-valley height in the range of 0.01 µm-250 µm, so that a biological interaction in the form of stimulation reflexes exists in the inserted state between the boundary surface (2) and the respective vessel-nerve-connecting-tissue bundle.

2. The acupuncture body according to claim 1, **characterized in that**
with a base body (3) consisting of a needle shaft (4) and a tip (5) or consisting only of a needle shaft (4), the boundary surface (2) comprises the needle shaft (4) or the tip (5) or partial sections thereof, but preferably the needle shaft (4) and the tip (5) or partial sections of them.

3. The acupuncture body according to any of claims 1 or 2, **characterized in that**
the needle-like base body (3) consists of metal threads connected to each other at certain points by twisting or curling and/or preferably by diffusion welding.

4. The acupuncture body according to any of claims 1 to 3, **characterized in that**
the boundary surface (2) is applied as a coating to a needle-like base body (3), wherein the needle-like base body (3) preferably has a macro-structured surface with a coated boundary surface (2).

5. The acupuncture body according to any of claims 1 to 4, **characterized in that**
the boundary surface (2) is the surface of a needle-like acupuncture body (1) manufactured by sintering, or the boundary surface (2) is the surface of a needle-like acupuncture body (1) manufactured by undercooling of molten metal, or the boundary surface (2) is the surface of a needle-like acupuncture body (1) made of metal threads, wherein the metal threads are connected to each other at certain points by twisting or curling and/or preferably by diffusion welding.

6. The acupuncture body according to claim 1, **characterized in that**
the fractal-formed boundary surface (2) approximates the Koch curve in one of the 3rd to 5th iterations and/or the fractal-formed boundary surface (2) has tips and/or the boundary surface (2) is formed with angular and/or scaly border edges of fractals (6) pointing outwards.

7. The acupuncture body according to any of claims 1 to 6, **characterized in that**
at the boundary surface (2) of a coating consisting of a coarse microstructure with a structural size of > 20 µm, a finer microstructure with a structural size of 0.5-20 µm is superposed, or that the coarse microstructure is superposed with a fine microstructure and both structures are additionally superposed with a nanostructure with a structural size of 10-500 nm.

8. The acupuncture body according to any of claims 1 to 4, **characterized in that**
the boundary surface (2) consists of an abrasive surface coating in which a porous titanium coating is created by sintering ground titanium nitride powder with angular particles onto a needle-like base body or by sintering coarse titanium powder onto a pure titanium core or in which the coating is formed from an inert material, iridium oxide, niobium oxide, titanium nitride or from an inert ceramic-type structure or from a glass-like or polymeric material or a combination thereof or in which the coating is made of IrOₓ, TiN, platinum black, platinum gray, nanotubes.

9. The acupuncture body according to any of claims 1 to 6, **characterized in that**
the boundary surface (2) is manufactured by retroactively roughening the surface of sintered particles, preferably using wet chemical etching.

10. The acupuncture body according to any of claims 1 to 9, **characterized in that**
the boundary surface (2) is manufactured using an abrasive process, preferably an etching process.

11. The acupuncture body according to any of claims 1 to 10, **characterized in that**
the average peak-to-valley height of the.boundary surface (2) is in the range of 0,5 µm-100 µm, preferable having an average peak-to-valley height in the range of 5 µm-80 µm.

12. The acupuncture body according to any of claims 1 to 11, **characterized in that**
the boundary surface (2) has electrically and/or chemically differentiating properties.

13. The acupuncture body according to claim 12, **characterized in that**
the boundary surface (2) has an anisotropic charge distribution across the surface and that an interaction occurs with the electric potentials of the cells of the vessel-nerve-connecting-tissue bundle of the superficial body fascia.

14. The acupuncture body according to claim 12 or 13, **characterized in that**
the electric and/or chemical differentiability of the boundary surface (2) is caused by doping the boundary surface (2) with different metals.

15. The acupuncture body according to any of claims 12 to 14, **characterized in that**
electric currents can be induced in the boundary surface (2) through the application of semiconductor technologies.

16. The acupuncture body according to any of claims 1 to 15, **characterized in that**
the boundary surface (2) is provided with a bioresorbable or biodegradable film as a lubricant, wherein
the bioresorbable or biodegradable film can cause a timed onset and/or progress of the effect of the boundary surface (2) on the respective vessel-nerve-connecting-tissue bundle.

## Revendications

1. Accessoire d'acupuncture en forme d'aiguille, qui peut être inséré temporairement dans un tissu vivant avec un segment de l'accessoire d'acupuncture (1) ou qui peut être inséré durablement dans un tissu vivant en tant qu'implant, accessoire dont la surface limite (2), par rapport à la perforation, représentant le point d'acupuncture, d'un faisceau vaisseau-nerf-tissu conjonctif du fascia superficiel, présente une aspérité dans au moins une zone partielle de la surface de l'accessoire d'acupuncture (1) pouvant être inséré dans le tissu, **caractérisé en ce que** l'aspérité présente des rugosités sous forme d'écailles, de calottes et/ou de géométrie fractale, avec une profondeur brute moyenne dans la plage de 0,01 µm - 250 µm, de telle sorte que, entre la surface limite (2) et le faisceau vaisseau-nerf-tissu conjonctif respectif, quand l'accessoire est introduit, il y a une interaction biologique sous forme de réflexes d'excitation.

2. Accessoire d'acupuncture selon la revendication 1, **caractérisé en ce que**,
dans le cas d'un corps de base (3), composé d'une tige d'aiguille (4) et d'une pointe (5), ou composé uniquement d'une tige d'aiguille (4), la surface limite (2) comprend la tige d'aiguille (4) ou la pointe (5) des segments partiels de celles-ci, mais de préférence la tige d'aiguille (4) et la pointe (5) ou respectivement des segments partiels de celles-ci.

3. Accessoire d'acupuncture selon une des revendications 1 ou 2, **caractérisé en ce que**
le corps de base (3) de type aiguille est composé de fils métalliques qui sont raccordés les uns aux autres ponctuellement par retordage ou frisage et/ou de préférence par soudage par diffusion.

4. Accessoire d'acupuncture selon une des revendications 1 à 3, **caractérisé en ce que**
la surface limite (2) est appliquée, en tant que revêtement, sur un corps de base (3) de type aiguille, le corps de base (3) de type aiguille présentant de préférence une surface macrostructurée avec une surface limite (2) revêtue.

5. Accessoire d'acupuncture selon une des revendications 1 à 4, **caractérisé en ce que**
la surface limite (2) est la surface d'un accessoire d'acupuncture (1) de type aiguille fabriqué par frittage, ou la surface limite (2) est la surface d'un accessoire d'acupuncture (1) de type aiguille fabriqué par surfusion d'un métal fondu, ou la surface limite (2) est la surface d'un accessoire d'acupuncture (1) de type aiguille fabriqué à partir de fils métalliques, les fils métalliques étant raccordés les uns aux autres ponctuellement par retordage ou frisage et/ou de préférence par soudage par diffusion.

6. Accessoire d'acupuncture selon la revendication 1, **caractérisé en ce que**
la surface limite (2), de constitution fractale, de la courbe de Koch est approchée dans une itération parmi la 3^{ème} à 5^{ème} itération et/ou la surface limite (2) de constitution fractale dispose de pointes et/ou la surface limite (2) est réalisée avec des bords de limitation de fractales (6) à arêtes vives et/ou à écailles dirigés vers l'extérieur.

7. Accessoire d'acupuncture selon une des revendications 1 à 6, **caractérisé en ce que**
dans le cas de la surface limite (2), une microstructure plus fine avec une dimension de structure 0,5 - 20 µm est superposée à un revêtement composé d'une microstructure grossière avec une dimension de structure > 20 µm, ou une microstructure plus fine est superposée à la microstructure grossière, ou encore une nanostructure avec une dimension de structure 10 - 500 nm est superposée aux deux structures.

8. Accessoire d'acupuncture selon une des revendications 1 à 4, **caractérisé en ce que**
la surface limite (2) se compose d'une couche superficielle abrasive, dans le cas de laquelle de la poudre broyée de nitrure de titane composée de particules à arêtes vives est mise en place par frittage sur un corps de base de type aiguille ou dans le cas de laquelle de la poudre de titane grossière est mise en place par frittage sur un noyau de titane pur pour l'obtention d'un revêtement poreux de titane ou dans le cas de laquelle le revêtement est formé d'un matériau inerte, d'oxyde d'iridium, d'oxyde de niobium, de nitrure de titane ou d'une structure inerte de type céramique ou d'un matériau polymère ou de type verre ou d'une combinaison de ceux-ci, ou le revêtement est constitué de IrOx, TiN, noir de platine, gris de platine, nanotubes.

9. Accessoire d'acupuncture selon une des revendications 1 à 6, **caractérisé en ce que**
la surface limite (2) est fabriquée en rendant rugueuse après coup la surface de particules frittées, de préférence par un décapage chimique humide.

10. Accessoire d'acupuncture selon une des revendications 1 à 9, **caractérisé en ce que**
la surface limite (2) est fabriquée par un procédé d'abrasion, de préférence par un procédé de décapage.

11. Accessoire d'acupuncture selon une des revendications 1 à 10, **caractérisé en ce que**
la profondeur de rugosité moyenne de la surface limite (2) se situe dans la plage de 0,5 µm - 100 µm, et présente de préférence une profondeur de rugosité moyenne dans la plage de 5 µm - 80 µm.

12. Accessoire d'acupuncture selon une des revendications 1 à 11, **caractérisé en ce que**
la surface limite (2) dispose de caractéristiques pouvant être différenciées de façon électrique et/ou chimique.

13. Accessoire d'acupuncture selon la revendication 12, **caractérisé en ce que**
la surface limite (2) présente une distribution de charge anisotrope sur la surface, et **en ce qu'**il existe une interaction avec les potentiels électriques des cellules du faisceau vaisseau-nerf-tissu conjonctif du fascia superficiel.

14. Accessoire d'acupuncture selon la revendication 12 ou 13, **caractérisé en ce que**
la possibilité de différenciation électrique ou respectivement chimique de la surface limite (2) est produite en dopant la surface limite (2) avec des métaux différents.

15. Accessoire d'acupuncture selon une des revendications 12 à 14, **caractérisé en ce que**
l'utilisation de technologies de semi-conducteurs dans la surface limite (2) permet d'induire des flux de courant.

16. Accessoire d'acupuncture selon une des revendications 1 à 15, **caractérisé en ce que**
la surface limite (2) est munie, à titre de lubrifiant, d'un recouvrement biorésorbable ou biodégradable,
le recouvrement biorésorbable ou biodégradable pouvant produire une entrée en action, commandée dans le temps, et/ou une évolution des effets de la surface limite (2) sur le faisceau vaisseau-nerf-tissu conjonctif respectif.
